# FASCICULE DE BREVET EUROPEEN

(11) **EP 0 298 853 B1**
(45) Date de publication et mention de la délivrance du brevet: **15.04.1992**
(21) Numéro de dépôt: 88401724.5
(22) Date de dépôt: 04.07.1988
(51) Int. Cl.: B05B 17/08

(54) **Equipement utilitaire ou décoratif, d'ambiance ou de loisirs utilisant l'eau**
Wasser verwendende Gebrauchs- oder Dekorationsausrüstung für Raumgestaltung oder Freizeit
Utilitarian or decorative equipment using water for habitation or recreation

(30) Priorité: 08.07.1987 FR 8709680
(43) Date de publication de la demande: 11.01.1989
(73) Titulaire: Cacoub, Alain, F-75007 Paris (FR)
(72) Inventeur: Cacoub, Alain, F-75007 Paris (FR)
(74) Mandataire: Orès, Bernard

(56) Documents cités:
- FR-A- 1 103 995
- US-A- 3 189 281
- US-A- 3 490 694

## Description

L'invention a pour objet un équipement utilitaire ou décoratif, d'ambiance ou de loisirs utilisant l'eau.

On connaît depuis fort longtemps des équipements décoratifs d'ambiance qui utilisent l'eau sous forme de jets, par exemple dans des fontaines ou autres structures analogues.

On connaît également des équipements qui utilisent l'eau sous forme de goutte à goutte et on peut citer, à cet égard, US-A-4 294 406 ou US-A-4 265 402 ou encore BE-A-529 333 ou DE-A-3 413 198. Le premier de ces documents décrit une fontaine lumineuse dont les gouttes, issues de tubes munis de dispositifs de soupape relativement complexes, sont éclairées par une lampe de stroboscopie pour l'obtention d'effets lumineux variés et attractifs à but décoratifs uniquement. Le dispositif qui comprend toutes les caractéristiques du préambule de la revendication 1, est d'une grande complexité puisqu'il exige d'associer une soupape à circuit électronique de commande à chacun des orifices d'un tube rectiligne alimenté en eau. Dans le second document cité, qui décrit, lui aussi, un dispositif décoratif, des gouttes à gouttes d'eau issus d'un disque plan et dont la chute est commandée à partir d'un dispositif vibratoire, sont éclairés par une source stroboscopique, l'ensemble formant une fontaine dont les gouttes semblent se déplacer suivant des hélices d'axe vertical. La fontaine selon le Brevet Belge est elle aussi prévue pour fournir un effet optique, par projection d'un liquide coloré, tandis que celle selon le Brevet Allemand est principalement prévue pour l'humidification de l'air ambiant et/ou le nettoyage de celui-ci.

L'équipement selon l'invention ne procède pas des principes qui sont à la base des réalisations décrites ci-dessus. Il ne vise pas, en effet, à tirer parti de phénomènes purement optiques et par conséquent, ne met en oeuvre ni moyen de stroboscope, ni système optique du type de ceux connus pour les fontaines lumineuses. Il ne met pas en oeuvre, non plus, des moyens complexes pour la formation de gouttes d'eau et ne vise nullement au nettoyage de l'air ambiant de l'espace où il est installé, de sorte que, prévu pour assurer de multiples fonctions, par exemple de décoration, de climatisation, mais aussi propre à fonctionner comme espace ludique ou même en tant que moyen accessoire de traitement thérapeutique, par exemple en thalassothérapie, un équipement selon l'invention s'écarte totalement des dispositifs connus selon l'art antérieur aussi bien par les problèmes qu'il cherche à résoudre et les besoins qu'il cherche à satisfaire, que par les moyens mis en oeuvre pour l'obtention de ces résultats.

Un équipement utilitaire ou décoratif, d'ambiance ou de loisirs, utilisant l'eau issue d'un organe de distribution sous forme de gouttelettes réglables en volume, et au moins en fréquence et en durée en ce qui concerne leur chute, comprenant une multiplicité de canalisations reliées à une arrivée d'eau, chacune desdites canalisations étant percée d'ajutages auxquels sont associées des buses distribuant l'eau, un élément de recueil sous lesdites canalisations, des moyens de commande de la formation et de la chute desdites gouttelettes d'eau à partir desdites canalisations et des tubulures pour la circulation de l'eau dans lesdites canalisations à partir du système d'alimentation général en eau de l'équipement et, le cas échéant, de l'élément de recueil, est caractérisé, selon l'invention, en ce que les buses sont constituées chacune par un tube cylindrique à forage axial capillaire et gorge de montage dans lesdits ajutages pour distribuer l'eau par capillarité, sous pression, et suivant des gouttelettes, de fins écoulements et/ou de très fins jets d'eau définissant des formes et/ou volumes architecturaux et en ce que les moyens de commande de la formation et de la chute desdites gouttelettes, écoulements et très fins jets d'eau comprennent des moyens de réglage de la pression et/ou du débit de l'eau circulant dans lesdites canalisations.

L'élément de recueil peut être constitué par un plan d'eau naturel ou artificiel, comme un lac, un bassin, un moyen pré-établi d'écoulement des eaux de pluie d'un balcon ou terrasse d'immeuble d'habitation, et des moyens sont prévus pour recycler l'eau dudit élément de recueil vers les canalisations après son traitement éventuel par des procédés physiques ou physico-chimiques de filtration, stérilisations.

Dans une forme de réalisation préférée d'un équipement selon l'invention dans lequel l'élément de recueil est un bassin, ledit équipement comprend une pluralité de modules distincts constitués chacun par un circuit de canalisations auquel est associé un bassin de recueil de l'eau délivrée par ledit circuit sous forme de gouttelettes, de fins écoulements ou de très fins jets d'eau avec des moyens de structure portant lesdits circuits et lesdits bassins, avantageusement sous forme d'un support en poutre ou en treillis, ainsi que des moyens de commande de l'alimentation en eau de chacun des circuits pour modifier la mise en oeuvre des modules en fonction des desiderata de la pratique.

Un équipement selon l'invention peut être matérialisé suivant des réalisations différant entre elles par leur dimension et/ou le but recherché.

Ainsi, l'invention envisage-t-elle des équipements de dimensions monumentales, à vocation architecturale, publique ou semi-publique, et qui peuvent trouver place, par exemple, dans des parcs de loisirs, des aires commerciales, des foires ou d'exposition, des lieux de rencontre de sites urbains, etc...

Des réalisations de plus petites dimensions peuvent trouver application comme éléments de décoration d'ensembles immobiliers, comme équipement de piscines, de centres de traitement du type thalassothérapie, etc... tandis que des modèles de dimensions encore plus faibles sont particulièrement bien appropriés à des usages individuels, par exemple comme éléments décoratifs, d'ambiance ou de loisir de maisons ou appartements individuels.

Dans une forme de réalisation, l'équipement comprend en outre des moyens pour faire varier la température, la couleur, l'odeur, de l'eau distribuée par lesdites canalisations sous forme de gouttelettes, fins écoulements ou très fins jets d'eau.

La structure portant lesdits circuits et lesdits bassins est avantageusement un mât ou une structure surmontée, le cas échéant, d'un pommeau géant et sur laquelle sont montés des planchers, plateaux ou analogues étagés le long dudit mât ou de ladite structure et à chacun desquels est associé un ou des module(s) de distribution d'eau sous forme de gouttelettes, fins écoulements ou très fins jets d'eau, ainsi que de recueil de l'eau ainsi distribuée.

Dans une réalisation, le module comporte en partie haute un circuit de canalisations fixé sur un treillis ou grillage avec des moyens de branchement des canalisations à un système usuel d'alimentation et de distribution d'eau de ville, et l'élément de recueil associé audit module est un bac ou bassin de dimensions appropriées pour son installation sur des balcons, des terrasses ou analogues d'immeubles d'habitation, ou bien, en variante, est constitué par le système d'écoulement préétabli des eaux de pluie de ladite terrasse, balcon ou analogue.

L'invention sera bien comprise par la description qui suit, faite à titre d'exemple et en référence au dessin annexé, dans lequel :
- la figure 1 est une vue très schématique, en perspective, d'une première forme de réalisation d'un équipement utilisant l'eau, selon l'invention ;
- la figure 2 est un schéma de principe d'un tel équipement ;
- la figure 3 montre un élément constitutif d'un équipement selon l'invention ;
- la figure 4 illustre un mode d'utilisation d'un tel élément constitutif ;
- la figure 5 est une vue de détail, à plus grande échelle, d'une partie d'un tel élément ;
- la figure 6 est une vue schématique montrant une autre forme de réalisation d'un équipement selon l'invention;
- la figure 7 est une vue schématique, en perspective, d'encore une autre forme de réalisation d'un équipement selon l'invention, mais à échelle très différente de celle de la figure 6 ;
- la figure 8 est une vue en plan d'un "étage" de l'équipement montré sur la figure 7 et à encore une autre échelle ;
- la figure 9 est une vue schématique d'encore une autre forme de réalisation d'un équipement selon l'invention propre à être exploité sur une terrasse, balcon, jardin ou analogue.

On se réfère d'abord à la figure 1 qui montre, très schématiquement et en perspective, une première forme de réalisation d'un équipement selon l'invention. Celui-ci comprend, dans un espace ouvert ou clos, une multiplicité de modules 10₁, 10₂, 10₃ etc... dont chacun est constitué en partie haute, par un circuit de canalisations 11₁, 11₂, 11₃, etc... et, en partie basse, par un bassin 12₁, 12₂, 12₃ etc.. Chacun des circuits 11 de canalisations est de forme arbi traire, choisie en fonction des desiderata de la pratique et de l'effet d'ensemble recherché, par exemple une ligne courbe sinueuse ou un entrelas de telles lignes, etc... et les bassins 12 ont une forme correspondant au contour apparent des circuits 11, par exemple circulaire, elliptique ou tout autre forme appropriée.

Selon l'invention, également, les circuits 11 prévus pour délivrer de l'eau sous forme de gouttelettes, fins écoulements ou très fins jets d'eau, les bassins 12 et les autres parties constitutives de l'équipement, qui seront décrites ci-après, sont réunis entre eux par un système de moyens de circulation d'eau, du type de celui montré sur la figure 2. Comme visible sur cette figure, les moyens de circulation d'eau comprennent des lignes d'alimentation 15₁, 15₂ reliant les circuits 11₁, 11₂, etc... à un distributeur 16 placé en partie haute des modules ou à une canalisation d'eau, tandis qu'en partie basse les bassins 12₁, 12₂ etc .. qui constituent des éléments de recueil de l'eau issue des circuits 11 sont reliés par des siphons 17₁, 17₂ etc... à une conduite 18 laquelle aboutit, en fonction de la condition d'une vanne d'arrêt 21, soit vers une évacuation 22, soit vers une cuve 23 dans laquelle peut être amenée, par une conduite 24, de l'eau de complément. Les bassins 12₁, 12₂, etc... sont également reliés par des conduites 19₁, 19₂ à un collecteur 20 lequel est alimenté à partir d'une tubulure 24′ reliée à un ou plusieurs distributeur(s) général(aux) 25. Celui-ci est soit directement relié à une arrivée d'eau et/ou relié à la cuve 23 par des pré-filtres 26, un ensemble de pompes 27 , des filtres 28, un échangeur 29 sur la sortie duquel est prévu un piquage 30 d'injection de stérilisant ou produit analogue, l'ensemble des moyens décrit permettant ainsi d'amener au distributeur 25 l'eau provenant des bassins 12, complétée le cas échéant par de l'eau neuve introduite par la conduite 24 et après traitement de filtration, de stérilisation, etc... de ladite eau.

A partir du ou des distributeur(s) 25 une ou des lignes 31₁ ,31₂, 31₃, avantageusement affectée chacune à un ou plusieurs distributeur(s) 16 en fonction de la hauteur dudit distributeur, servent à l'alimentation en eau desdits distributeurs 16 par l'intermédiaire de surpresseurs comme 32₁, 32₂, 32₃, etc....

Conformément à l'invention, les circuits 11 de distribution par capillarité, sous pression, de gouttelettes, de fins écoulements ou de très fins jets d'eau, de l'eau reçue par les lignes 15 sont constitués par des tubes 35, figures 3 et 4, avantageusement en matière plastique, comme du P V C et ainsi propres à être conformés, de façon simple, suivant toute ligne ou courbe souhaitée , un circuit 11 pouvant être réalisé par un seul tube 35 ou, avantageusement, une pluralité de tels tubes.

Selon une autre caractéristique de l'invention, chacun de ceux-ci est comme montré sur la figure 5, c'est-à-dire comporte, outre le tube 35 proprement dit, une multiplicité de buses 37 formées chacune, le plus simplement, par un cylindre percé d'un forage capillaire axial 38 et fraisé suivant une gorge latérale 39 pour le montage desdites buses dans les ajutages 36 du tube 35.

Chacun des tubes ou ensemble de tubes 35 est de préférence muni d'un détendeur 40, d'un manomètre 41 et d'un ou deux robinets 42 pour, par un choix des paramètres de fonctionnement, commander de façon réglable le volume, la fréquence et la durée de chute des gouttes G et/ou écoulement analogues que délivrent les tubes, de multiples effets de forme pouvant en outre être modifiés par un choix approprié de la répartition des buses en ce qui concerne leur écartement respectif, et/ou leur forme et/ou encore leur disposition dans l'espace celle-ci pouvant être à axe vertical, comme montré sur la figure 3, ou axe oblique, comme montré sur la figure 4 pour l'obtention de trains de gouttes initialement incurvés à la sortie des dites buses, l'ensemble définissant des formes et/ou volumes architecturaux différents , tels que des colonnes, des coupoles, etc...

Les moyens qui viennent d'être décrits, et qui permettent ainsi à partir des circuits 11 d'obtenir des écoulements intermittents de gouttes ou gouttelettes, semblables à la pluie naturelle, réglables en ce qui concerne les paramètres de volume, fréquence, durée de chute, etc... déjà mentionnés mais également en ce qui concerne, le cas échéant, leur température, leur odeur,( adjonction de parfum) leur couleur (adjonction de colorant), peuvent être mis en oeuvre dans de nombreuses réalisations.

Ainsi, outre l'équipement montré sur la figure 1, destiné par exemple à former un équipement de décoration et/ou de loisirs de moyennes dimensions, l'invention prévoit des équipements de dimensions monumentales, à vocation architecturale, comme montré sur les figures 7 et 8 et qui peuvent trouver place, par exemple , dans des parcs de loisirs, des aires urbaines, commerciales ou d'expositions etc... Comme montré sur ces figures, un tel équipement 50 comprend une pluralité "d'etages" 51₁, 51₂, etc... formés chacun par un plateau 52 lui-meme constitué par un ou des planchers comme 53 ou 54 reliés par des escaliers 55 établissant des communications au niveau de chacun des plateaux, l'ensemble des étages pouvant être réparti autour d'une ou de structure(s) porteuse(s), par exemple a trois poteaux centraux 56, lesquels abritent également les systèmes de circulation verticale, comme des ascenseurs et des systèmes de distribution d'eau ainsi que celles des utilités qui doivent régner entre la plate-forme de base 57 de l'équipement et son faîte 58 réalisé ici sous forme d'un pommeau géant propre à être utilisé, lui-même, pour la formation de cascades ou petits jets d'eau. Dans une telle réalisation, les modules constitués chacun par un circuit de canalisations et un bassin sont disposés au gré du réalisateur à chacun des étages 51 avec, par exemple, des éléments de décoration additionnels comme des sièges, banquettes, jardinières, etc... montrés en 59 en bordure de chaque étage ou en des emplacements préférentiels de ceux-ci.

Dans une réalisation de dimensions plus modestes, comme montrée sur la figure 6, l'équipement 60 est prévu pour être monté dans une piscine dont le bassin est montré en 61. L'équipement comprend alors, fixés sur un mât central 62, des plateaux 63, avantageusement réalisés à partir d'éléments modulaires dont chacun peut être muni d'un ou plusieurs bassin(s) 12, le circuit de canalisations correspondant pour la distribution des gouttes, gouttelettes, fins écoulements ou très fins jets d'eau étant placé au-dessus d'eux.

Dans encore une autre réalisation, figure 9, l'équipement selon l'invention, 65, est montré installé sur la terrasse 66 d'un appartement privatif, le circuit de canalisations 67 en partie haute de l'équipement étant alors fixé à l'aide d'un treillis ou grillage 68, tandis que l'élément de recueil 69 est le plus simplement le dispositif d'écoulement pré-établi pour les eaux de pluie sur le sol du balcon.

Dans une variante de ce mode de réalisation, l'élément de recueil 69 est un bassin prévu sur le sol du balcon ou de la terrasse comportant l'équipement et qui est relié, par des moyens non représentés, aux canalisations de distribution de l'eau sous forme de gouttelettes, fins écoulements ou très fins jets d'eau.

Quel que soit le type de réalisation, l'invention prévoit de commander la circulation et l'écoulement de l'eau dans les canalisations de distribution des gouttes à l'aide d'un automatisme de commande, 70, figure 2, à fonctionnement purement mécanique pour les réalisations de plus petites dimensions et, au contraire, à fonctionnement électronique informatisé pour les réalisations de plus grandes dimensions.

Un équipement selon l'invention, propre à satisfaire de multiples fonctions, peut être mis en oeuvre, notamment, dans des environnements en permanence ou périodiquement très chauds, la consomation en eau étant relativement faible, puisque celle-ci est en grande partie recyclée à l'aide des modules caractéristiques de l'invention. Il contribue alors non seulement au bien-être physique des individus fréquentant l'espace où il est installé, par exemple par son effet de régulation de la température ambiante, mais également à leur bien-être psychologique ou psychique par création d'un espace de décoration et d'animation original et varié.

## Revendications

1. Equipement utilitaire ou décoratif, d'ambiance ou de loisirs, utilisant l'eau issue d'un organe de distribution sous forme de gouttelettes réglables en volume et au moins en fréquence et en durée en ce qui concerne leur chute, comprenant une multiplicité de canalisations (11) reliées à une arrivée d'eau, chacune desdites canalisations étant percée d'ajutages (36) auxquels sont associés des buses (37) distribuant l'eau, un élément (12) de recueil sous lesdites canalisations, des moyens de commande de la formation et de la chute desdites gouttelettes d'eau (G) à partir desdites canalisations et des tubulures pour la circulation de l'eau dans lesdites canalisations à partir du système d'alimentation général en eau de l'équipement et, le cas échéant, de l'élément de recueil, caractérisé en ce que les buses (37) sont constituées chacune par un tube cylindrique à forage axial capillaire (38) et gorge (39) de montage dans lesdits ajutages (36) pour distribuer l'eau par capillarité, sous pression, et suivant des gouttelettes, de fins écoulements et/ou de très fins jets d'eau définissant des formes et/ou volumes architecturaux et en ce que les moyens de commande de la formation et de la chute desdites gouttelettes, écoulements et très fins jets d'eau comprennent des moyens (40, 42, etc...) de réglage de la pression et/ou du débit de l'eau circulant dans lesdites canalisations.

2. Equipement selon la revendication 1, caractérisé en ce que l'élément de recueil (12) est un plan d'eau, naturel ou artificiel, comme un lac, bassin, moyen pré-établi d'écoulement des eaux de pluie d'un balcon ou terrasse d'immeuble d'habitation, et en ce que des moyens sont prévus pour recycler l'eau dudit élément de recueil (12) vers les canalisations (11), après son traitement éventuel par des procédés physiques ou physicochimiques de filtrations, stérilisations.

3. Equipement selon la revendication 1, caractérisé en ce qu'il comprend une pluralité de modules (10) constitués chacun par un circuit de canalisations (11) auquel est associé un bassin de recueil (12) de l'eau délivrée par ledit circuit sous forme de gouttelettes, fins écoulements et très fins jets d'eau, avec des moyens de structure portant lesdits circuits et lesdits bassins, avantageusement un support en poutre ou en treillis (62, 63 ; 51, 56...) ainsi que des moyens de commande de l'alimentation en eau de chacun des circuits pour modifier la mise en oeuvre des modules en fonction des desiderata de la pratique.

4. Equipement selon l'une quelconque des revendications précédentes, caractérisé en ce qu'il comprend en outre des moyens pour faire varier la température, la couleur, l'odeur, de l'eau distribuée par lesdites canalisations (11) sous forme de gouttelettes, fins écoulements ou très fins jets d'eau.

5. Equipement selon la revendication 3, caractérisé en ce que la structure portant lesdits circuits et lesdits bassins est un mât (62) ou une structure (56) surmontée, le cas échéant, d'un pommeau géant (58) et sur laquelle sont montés des planchers, plateaux ou analogues étagés le long dudit mât (62) ou de ladite structure (56) et à chacun desquels est associé un ou des modules (10) de distribution d'eau sous forme de gouttelettes, fins écoulements ou très fins jets d'eau, ainsi que de recueil de l'eau ainsi distribuée.

6. Equipement selon l'une quelconque des revendications 1 à 4, caractérisé en ce que le module (65) comporte en partie haute un circuit de canalisations (67) fixé sur un treillis ou grillage (68) avec des moyens de branchement des canalisations à un système usuel d'alimentation et de distribution d'eau de ville, et en ce que l'élément de recueil (69) associé audit module est un bac ou bassin de dimensions appropriés pour son installation sur des balcons, des terrasses ou analogues d'immeubles d'habitation, ou bien, en variante, est constitué par le système d'écoulement pré-établi des eaux de pluie de ladite terrasse, balcon ou analogue.

## Claims

1. Utilitarian or decorative equipment for atmosphere or leisure using water coming from a manifold member in the form of droplets which are adjustable in volume and at least in fall duration and frequency comprising a multiplicity of ducts (11) connected to a supply of water, each of said ducts being pierced by outlet ports (36) associated with nozzles (37) for distributing the water, a collection element (12) beneath said ducts, means for controlling the formation and the fall of said water droplets (G) and tubes for the circulation of water in said ducts from the overall system for feeding the equipment with water, and eventually, from the collection element, characterized in that the nozzles (37) are each made by a cylindrical tube with axial capillary bore (38) and with a groove (39) for mounting into said ports (36) to deliver the water by capillarity, under pressure and according to droplets, fine flows, and/or very fine jets of water defining architectural volumes and/or shapes and in that the means for controlling the formation and fall of said water droplets, flows and very fine water jets comprise means (40, 42, etc...) for controlling the pressure and/or flow of the water circulating inside said ducts.

2. Equipment according to claim 1, wherein the collection element (12) is a stretch of water, natural or artificial, such as a lake, basin, pre-established rainwater run-off means on a balcony or terrace of a residential building, and wherein means are provided for recycling the water from said collection element (12) to the ducts (11), optionally after treating it by physical or physicochemical processes of filtering, sterilization.

3. Equipment according to claim 1, characterized in that it comprises a plurality of modules (10) each constituted by a circuit of ducts (11) to which is associated a collection basin (12) for collecting the water delivered by said circuit in the form of droplets, fine flows, and very fine jets of water, together with structural means carrying said circuits and said basins, advantageously a beam or lattice-work support, (62, 63 ; 51, 56,...) together with means for controlling the water feed to each of the circuits for modifying the way in which each of the modules is used as a function of practical desiderata.

4. Equipment according to anyone of the preceding claims, characterized in that it further comprises means for varying the temperature, the color, the odor of the water being distributed by said ducts (11) in the form of droplets, fine flows or very fine jets of water.

5. Equipment according to claim 3, characterized in that the structure carrying said circuits and said basins is a mast (62) or a structure (56) supporting, eventually, a giant knob (58) and on which floors, platforms, or the like are mounted in stages along said mast (60) or said structure (56) each of which is associated with one or more modules (10) for distributing water in the form of droplets, fine flows, or very fine jets of water, and also for collecting the water distributed in this way.

6. Equipment according to anyone of claims 1 to 4, characterized in that the module (65) includes at its top a duct circuit (67) fixed to a treillis or grating (68) with means for connecting the ducts to the usual system for supplying and distributing tap water, and wherein the collection element (69) associated with said module is a basin, or tank of appropriate dimensions for use on balconies, terraces, or the like in residential buildings, or, in a variant, is constituted by the rainwater run-off system already established on said terrace, balcony or the like.

## Patentansprüche

1. Gebrauchs- oder Dekorationseinrichtung für Unterhaltung oder Freizeit unter Verwendung von Wasser, das aus einem Verteilungsteil in Form von Tröpfchen abfließt, welche dem Volumen nach und zumindest der Häufigkeit und der Dauer nach hinsichtlich ihres Abfalls einstellbar sind, die folgendes aufweist: eine Vielzahl von Kanalisierungen (11), die mit einem Wassereintritt verbunden sind, wobei jede der Kanalisierungen von Mündungen (36) durchbohrt ist, mit welchen das Wasser verteilende Düsen (37) verbunden sind, ein Element (12) zum Sammeln unter den Kanalisierungen, Mittel zum Steuern der Bildung und des Abfalls der Wassertröpfchen (G) von den Kanalisierungen ausgehend und Röhrchen für die Zirkulation des Wassers in den Kanalisierungen von dem System zum allgemeinen Versorgen der Einrichtung und gegebenenfalls des Elements zum Sammeln mit Wasser ausgehend, dadurch gekennzeichnet, daß jede der Düsen (37) aus einem zylindrischen Rohr mit einer kapillaren Axialbohrung (38) und mit einem Hals (39) zum Anbringen in den Mündungen (36) besteht, um das Wasser durch Kapillarität unter Druck und in Tröpfchen zu verteilen, wobei feine Abflüsse und/oder sehr feine Wasserstrahlen architektonische Formen und/oder Volumina abgrenzen und dadurch, daß die Mittel zum Steuern der Bildung und des Abfalls der Tröpfchen, der Abflüsse und der sehr feinen Strahlen des Wassers Mittel (40, 42, usw..) zum Einstellen des Drucks und/oder des Durchflusses des in den Kanalisierungen zirkulierenden Wassers aufweisen.

2. Einrichtung nach Anspruch 1, dadurch gekennzeichnet, daß das Element (12) zum Sammeln eine natürliche oder künstliche Wasserfläche, wie ein See, ein Becken, ein vorher aufgestelltes Mittel zum Abfließen des Regenwassers eines Balkons oder einer Terasse eines Wohngebäudes ist und dadurch, daß Mittel vorgesehen sind, um das Wasser des Elements (12) zum Sammeln nach seiner etwaigen Behandlung mittels physikalischer oder physikochemischer Verfahren zum Filtrieren und Sterilisieren zu den Kanalisierungen (11) zurückzuführen.

3. Einrichtung nach Anspruch 1, dadurch gekennzeichnet, daß sie folgendes aufweist: eine Mehrzahl von Modulen (10), bei welchen jedes aus einem Kreislauf von Kanalisierungen (11) besteht, mit dem ein Sammelbecken (12) des Wassers verbunden ist, das von dem Kreislauf in Form von Tröpfchen, feinen Abflüssen und sehr feinen Wasserstrahlen geliefert wird, mit Mitteln für einen Aufbau, welcher die Kreisläufe und die Becken trägt, vorteilhafterweise mit einem Balken- oder einem Gitterträger (62, 63; 51, 56 ..) sowie mit Mitteln zum Steuern der Wasserversorgung jedes der Kreisläufe, um den Einsatz der Module in Abhängigkeit von den Wünschen der Praxis zu ändern.

4. Einrichtung nach irgendeinem der vorgehenden Ansprüche, dadurch gekennzeichnet, daß sie außerdem Mittel aufweist, um die Temperatur, die Farbe und den Duft des Wassers zu ändern, das mittels der Kanalisierungen (11) in Form von Tröpfchen, feinen Abflüssen oder sehr feinen Wasserstrahlen verteilt wird.

5. Einrichtung nach Anspruch 3, dadurch gekennzeichnet, daß der Aufbau, welcher die Kreisläufe und die Becken trägt, ein Mast (62) oder ein erhöhter Aufbau (56), gegebenenfalls ein riesiger Knauf (58) ist, und auf dem Bühnen, Plattformen oder ähnliches angebracht sind, die entlang des Mastes (62) oder des Aufbaues (56) stufenförmig angelegt sind und bei welchen mit jeder ein Modul oder Module (10) zum Verteilen des Wassers in Form von Tröpfchen, feinen Abflüssen oder sehr feinen Wasserstrahlen sowie zum Sammeln des auf diese Weise verteilten Wassers verbunden ist oder sind.

6. Einrichtung nach irgendeinem der Ansprüche 1 bis 4, dadurch gekennzeichnet, daß der Modul (65) im oberen Teil einen Kreislauf von Kanalisierungen (67) aufweist, der auf einer Gitterkonstruktion oder einem Gitter (68) mit Mitteln zum Anschließen der Kanalisierungen an ein gewöhnliches System zum Versorgen und zum Verteilen des Leitungswassers befestigt ist, und dadurch, daß das mit dem Modul verbundene Element (69) zum Sammeln ein Behälter oder ein Becken mit geeigneten Abmessungen für sein Anbringen auf Balkonen, Terassen oder ähnlichem von Wohngebäuden ist oder als eine Variante aus dem vorher aufgestellten System zum Abfließen des Regenwassers der Terasse, des Balkons oder des ähnlichen besteht.
